# EUROPÄISCHE PATENTSCHRIFT

(11) **EP 1 131 150 B1**
(45) Veröffentlichungstag und Bekanntmachung des Hinweises auf die Patenterteilung: **05.02.2003**
(21) Anmeldenummer: 99972122.8
(22) Anmeldetag: 22.10.1999
(51) Int. Cl.: B01D 53/56, F23J 7/00

(54) **VERFAHREN ZUM BETREIBEN EINER VERBRENNUNGSEINRICHTUNG**
METHOD FOR OPERATING A COMBUSTION PLANT
PROCEDE D'EXPLOITATION D'UNE INSTALLATION DE COMBUSTION

(30) Priorität: 18.11.1998 DE 19853162
(43) Veröffentlichungstag der Anmeldung: 12.09.2001
(73) Patentinhaber: STEAG encotec GmbH, 45128 Essen (DE)
(72) Erfinder: BRÜGGENDICK, Hermann, D-46514 Schermbeck (DE); HOSPITAL, Andreas, D-47249 Duisburg (DE)
(86) Internationale Anmeldenummer: EP9908040
(87) Internationale Veröffentlichungsnummer: WO00029094

(56) Entgegenhaltungen:
- WO-A-91/10864
- FR-A- 2 484 277

## Beschreibung

Die Erfindung betrifft ein Verfahren nach dem Oberbegriff des Patentanspruchs 1.

Unter dem Gesichtspunkt des Umweltschutzes spielt die Verminderung der Schadstoffemissionen bei der Verbrennung fossiler Brennstoffe eine maßgebliche Rolle. Kritisch sind insbesondere solche Schadstoffe, die weder ausgefiltert, noch ausgewaschen werden können. Hierzu gehören die Stickstoffoxide, vorwiegend NO und NO₂. Zu unterscheiden ist zwischen thermisch gebildeten Stickstoffoxiden, die sich auf der Basis des Luftstickstoffs bilden, und solchen Stickstoffoxiden, die aus dem Brennstoffstickstoff resultieren. Thermische Stickstoffoxide entstehen im wesentlichen bei Temperaturen oberhalb von 1.400 °C. Ihre Entstehung läßt sich bei bestimmten Prozessen durch entsprechende Temperatursteuerung beherrschen. Stickstoffoxide auf der Basis des Brennstoffstickstoffs hingegen bilden sich bereits bei niedrigen Verbrennungstemperaturen.

Zur Verminderung der Stickstoffoxid-Emissionen von großtechnischen Anlagen wird vorwiegend das SCR-Verfahren angewendet. SCR steht für Selektive Katalytische Reduktion. Dabei wird das ausgebrannte Rauchgas hinter der Ausbrandzone unter Zugabe eines Reduktionsmittels durch einen katalytischen Reaktor geleitet, in welchem bei Temperaturen von 300-400 °C eine Aufspaltung der Stickstoffoxide unter Bildung von molekularem Stickstoff erfolgt. Der durch den katalytischen Reaktor bedingte Investionsaufwand ist erheblich. Auch fallen hohe Betriebskosten an, da die Katalysatoren gereinigt und erneuert werden müssen.

Bekannt ist ferner das SNCR-Verfahren. SNCR steht für Selektive Nicht-Katalytische Reduktion. Hier wird das Reduktionsmittel direkt im Anschluß an die Ausbrandzone in das überstöchiometrische, auf hoher Temperatur befindliche ausgebrannte Rauchgas eingebracht. Es finden dieselben Reaktionen wie im katalytischen Reaktor statt, allerdings mangels Katalysator auf höherem Temperaturniveau und mit geringerem Druckverlust. Dabei muß ein Temperaturfenster eingehalten werden, das etwa zwischen 950 und 1050 °C liegt. Oberhalb dieses Temperaturfensters besteht die Gefahr, daß das Reduktionsmittel in Anwesenheit des herrschenden Sauerstoffüberschusses zu Stickstoffoxiden oxidiert. Unterhalb des Temperaturfensters kommt es nur in unzureichendem Ausmaß zu den gewünschten Reaktionen. Es ergibt sich ein Reduktionsmittelschlupf, d. h., das Reduktionsmittel wird als unwirksamer Balast vom Rauchgas mitgenommen. Im übrigen setzt die Wirksamkeit des SNCR-Verfahrens voraus, daß das Reduktionsmittel sehr intensiv und gleichmäßig beispielsweise über Lanzen und dergleichen unter Einsatz eines Treibmittels mit dem ausgebrannten Rauchgas vermischt wird. Dementsprechend verbietet sich der großtechnische Einsatz dieses Verfahrens. Seine Anwendung beschränkt sich auf kleinere Verbrennungsanlagen, z. B. auf Heizkraftwerke und Müllverbrennungsanlagen. Ein großtechnischer Einsatz würde voraussetzen, daß eine Durchmischung über einen Querschnitt von 100-500 m² in gleichmäßiger Weise durchgeführt wird, was ersichtlich ausgeschlossen ist.

Die Schwierigkeiten, das Reduktionsmittel intensiv und gleichmäßig in den Rauchgasstrom einzumischen, haften auch dem in der Entwicklung befindlichen Hochtemperaturverfahren an. Hier wird das Reduktionsmittel in eine Reduktionszone eingegeben, die sich zwischen der Brennerzone und der Ausbrandzone befindet. Brennerzone und Reduktionszone werden unterstöchiometrisch betrieben. Hierzu kann es erforderlich sein, mit Brennstoffstufung zu arbeiten, d. h., einen Restanteil des Brennstoffs in die Reduktionszone einzugeben. Zum Einbringen des Reduktionsmittels bedarf es eines Trägermediums. Luft kommt nicht in Frage, da die Reduktionszone unterstöchiometrisch bleiben muß. Stickstoff wiederum ist zu teuer. Es verbleiben also Wasserdampf und verdampfbare Flüssigkeiten, wodurch in beiden Fällen der Wirkungsgrad des Prozesses sinkt. Gleiches gilt für die Einbringung von Ammoniakwasser, dessen zu verdampfender Wasseranteil bei ca. 75% liegt. In der an die Reduktionszone anschließenden Ausbrandzone wird die Luftzahl auf über 1 angehoben, und zwar durch Zugabe von zusätzlicher Verbrennungsluft.

Aufgrund des Sauerstoffmangels in der Reduktionszone ist der Anteil des entstehenden NO vergleichsweise gering. Unter Zugabe des Reduktionsmittels erfolgt eine Aufspaltung des NO unter Bildung von molekularem Stickstoff.

Zu den Schwierigkeiten, das Reduktionsmittel gleichmäßig und intensiv in die Reduktionszone einzumischen, treten Regelungsprobleme hinzu. Bei Laständerung verkürzt sich naturgemäß die Brennerzone. Die Reduktionszone muß also näher an die Brenner herangerückt werden. Bei Erhöhung der Last gilt es zu verhindern, daß die Reduktionszone in die Ausbrandzone hineinwandert und dort mit zusätzlicher Verbrennungsluft beaufschlagt wird, wodurch sich überstöchiometrische Verhältnisse einstellen würden.

Ein Verfahren der eingangs genannten Art ist aus der WO 91/10864 bekannt. Dort wird das Reduktionsmittel als fein zerteiltes, partikelförmiges Material in die Primärzone eingebracht. Bezüglich der Verteilung und Durchmischung ergeben sich also die oben diskutierten Schwierigkeiten. Als Reduktionsmittel werden Kalziumsulfid, Kalziumoxid, Eisensulfid und Eisenoxid sowie deren Mischungen angegeben. Die Reduktionswirkung dieser Materialien ist zumindest begrenzt.

Der Erfindung liegt die Aufgabe zugrunde, ein Verfahren der eingangs genannten Art zu schaffen, das sich bei geringem Investitions- und Betriebsaufwand in wirksamer und zuverlässiger Weise für den großtechnischen Einsatz eignet.

Zur Lösung dieser Aufgabe weist das eingangs genannte Verfahren erfindungsgemäß die Merkmale im kennzeichnenden Teil des Patentanspruchs 1 auf.

Der unterstöchiometrische Flammenkern besitzt einen vergleichsweise geringen Querschnitt, so daß es keinerlei Schwierigkeiten bereitet, das Reduktionsmittel gleichmäßig über diesem Querschnitt zu verteilen. Auch spielen hierbei Laständerungen keine Rolle.

Als Reduktionsmittel kommt Ammoniak in Frage, ferner Ammoniakwasser, Harnstoff und ähnliche Stickstoffverbindungen, außerdem auch Kohlenwasserstoffe, vor allen Dingen Erdgas (CH₄). In der unterstöchiometrischen Flammenzone wird praktisch der gesamte zur Verfügung stehende Sauerstoff zur Teiloxidation des Kohlenstoffs verbraucht. NO entsteht nur in geringem Ausmaß. Die Anwesenheit des Reduktionsmittels führt dazu, daß die Konzentration der Radikale NHi, CHi, HCN zunimmt. Diese Radikale reagieren mit dem entstandenen Stickstoffmonoxid, reduzieren es und lassen dabei molekularen Stickstoff entstehen.

Ferner ist das Verfahren nach der Erfindung frei von den Temperaturbeschränkungen, denen das SNCR-Verfahren unterliegt. Vielmehr hat es sich als besonders vorteilhaft herausgestellt, in der unterstöchiometrischen Flammenzone eine Temperatur von über 1.100 °C einzustellen.

Die Temperatur des Prozesses sollte vorzugsweise so geführt werden, daß beim späteren Ausbrand, d. h. bei späterer Luftzufuhr, die entstandenen Stickstoffmoleküle (sowie auch die N₂-Moleküle der Verbrennungsluft) nicht wieder thermisch zerfallen und Stickstoffoxide bilden. Die Temperatur darf also 1400 °C nicht übersteigen.

Sofern Reduktionsmittel im Übermaß eingesetzt wird, so hat dies keine negativen Auswirkungen. Ein Reduktionsmittelschlupf kann deshalb nicht auftreten, weil das Reduktionsmittel beim anschließenden Ausbrand unter Zufuhr von Sauerstoff vollständig umgesetzt wird. Die Reststoffe (Flugasche und Gips) können also ohne Einschränkungen verwertet werden.

In wesentlicher Weiterbildung der Erfindung wird vorgeschlagen, daß der unterstöchiometrische Flammenkern mit einem Schleier aus Sekundärluft, vorzugsweise mit einem weiteren Schleier aus Tertiärluft umhüllt wird. Im unterstöchiometrischen Flammenkern findet die Zersetzung und Reduktion des NO statt. Die Schleier aus Sekundärluft und vorzugsweise aus Tertiärluft sorgen anschließend für den Ausbrand des Brennstoffs und die Zersetzung von überschüssigem Reduktionsmittel. Das Rauchgas tritt also mit den umgebenden Wänden nicht in unterstöchiometrischem Zustand in Berührung. Dadurch wird das Auftreten von Hochtemperaturkorrosion wirksam verhin-dert, worin ein wesentlicher weiterer Vorteil der Erfindung zu sehen ist.

Das Stickstoffoxid-Reduktionsmittel kann durch seitliche oder zentrale Lanzen in den unterstöchiometrischen Flammenkern eingebracht werden. Vorzugsweise jedoch wird es gemeinsam mit dem Brennstoff in den unterstöchiometrischen Flammenkern eingebracht. Ferner kann es vorteilhaft sein, das Stickstoffoxid-Reduktionsmittel gemeinsam mit der Primärluft in den unterstöchiometrischen Flammenkern einzubringen. Ggf. wird man den Brennstoff bereits mit der Primärluft oder einem Teil der Primärluft mischen. Das Gemisch besteht unter diesen Umständen aus Brennstoff, Primärluft und Reduktionsmittel.

Ferner besteht die Möglichkeit, mindestens einen Teil der Primärluft als Kernluft in die Flamme einzublasen, wobei dies vorzugsweise gemeinsam mit dem Stickstoffoxid-Reduktionsmittel geschieht.

Die Erfindung entwickelt ihre Vorteile bevorzugt überall dort, wo der Brennstoff einen hohen Anteil an Stickstoff enthält. Dies ist der Fall beispielsweise bei Steinkohle, Teeröl, Schweröl, Rückstandsöl, Prozeßgas und dergleichen. Feste Brennstoffe werden vor der Verbrennung vermahlen. Das Reduktionsmittel kann in fester Form (ebenfalls vermahlen) vorliegen oder auch flüssig oder gasförmig. Das Verfahren eignet sich für sämtliche Leistungsstufen und arbeitet ohne zusätzlichen Druckverlust.

Hauptanwendungsgebiet der Erfindung ist die Kraftwerkstechnik. Hier sind die Brenner in mehreren Ebenen übereinander seitlich in der Kesselwand angeordnet, wobei der Querschnitt des Kessels 100-500 m² betragen kann. Oberhalb der obersten Brennerebene wird Oberluft eingeblasen. Jeder Brenner stellt ein eigenes, unterstöchiometrisches NO-Reduktionssystem dar und liefert überstöchiometrische Rauchgase in den Kessel. Ersichtlich bereitet es keine Schwierigkeiten, einzelne Brennerebenen zu- oder abzuschalten.

## Patentansprüche

1. Verfahren zum Verbrennen eines stickstoffhaltigen Brennstoffs unter Verminderung der Emission von Stickstoffoxiden, wobei eine unterstöchiometrische Primärzone erzeugt und mit einem Stickstoffoxid-Reduktionsmittel beschickt wird,
**dadurch gekennzeichnet,**
**daß** die unterstöchiometrische Primärzone als Flammenkern ausgebildet wird und daß als Stickstoffoxid-Reduktionsmittel Stickstoffverbindungen oder Kohlenwasserstoffe verwendet werden.

2. Verfahren nach Anspruch 1, **dadurch gekennzeichnet daß** im unterstöchiometrischen Flammenkern eine Temperatur von über 1.100 °C eingestellt wird.

3. Verfahren nach Anspruch 1 oder 2, **dadurch gekennzeichnet, daß** der unterstöchiometrische Flammenkern mit einem Schleier aus Sekundärluft, vorzugsweise mit einem weiteren Schleier aus Tertiärluft umhüllt wird.

4. Verfahren nach einem der Ansprüche 1 bis 3, **dadurch gekennzeichnet, daß** das Stickstoffoxid-Reduktionsmittel gemeinsam mit dem Brennstoff in den unterstöchiometrischen Flammenkern eingebracht wird.

5. Verfahren nach einem der Ansprüche 1 bis 4, **dadurch gekennzeichnet, daß** das Stickstoffoxid-Reduktionsmittel gemeinsam mit der Primärluft in den unterstöchiometrischen Flammenkern eingebracht wird.

6. Verfahren nach Anspruch 5, **dadurch gekennzeichnet, daß** Kernluft in die Flamme eingeblasen wird und daß das Stickstoffoxid-Reduktionsmittel gemeinsam mit der Kernluft in den unterstöchiometrischen Flammenkern eingebracht wird.

## Claims

1. Method of combusting a fuel, which contains nitrogen, with reduction in the emission of nitrogen oxides, wherein a sub-stoichiometric primary zone is generated and supplied with a nitrogen oxide reducing agent, **characterised in that** the sub-stoichiometric primary zone is formed as a flame core and that nitrogen compounds or hydrocarbons are used as the nitrogen oxide reducing agent.

2. Method according to claim 1, **characterised in that** a temperature of above 1,000° C is set in the sub-stoichiometric flame core.

3. Method according to claim 1 or 2, **characterised in that** the sub-stoichiometric flame core is shrouded by a veil of secondary air, preferably with a further veil of tertiary air.

4. Method according to one of claims 1 to 3, **characterised in that** the nitrogen oxide reducing agent is introduced into the sub-stoichiometric flame core together with the fuel.

5. Method according to one of claims 1 to 4, **characterised in that** nitrogen oxide reducing agent is introduced into the sub-stoichiometric flame core together with the primary air.

6. Method according to claim 5, **characterised in that** the core air is injected into the flame and that the nitrogen oxide reducing agent is introduced into the sub-stoichiometric flame core in common with the core air.

## Revendications

1. Procédé de combustion d'un combustible contenant de l'azote en évitant l'émission d'oxydes d'azote, où une zone primaire sous-stoéchiométrique est produite et est alimentée en un moyen de réduction d'oxydes d'azote,
**caractérisé en ce que** la zone primaire sous-stoéchiométrique est réalisée sous forme de dard de flamme, et que sont utilisés comme moyen de réduction des oxydes d'azote des composés azotés ou des hydrocarbures.

2. Procédé selon la revendication 1, **caractérisé en ce qu'**on règle dans le dard de flamme sous-stoéchiométrique une température supérieure à 1.100°C.

3. Procédé selon la revendication 1 ou 2, **caractérisé en ce que** le dard de flamme sous-stoéchiométrique est entouré d'un rideau d'air secondaire, de préférence d'un autre rideau d'air tertiaire.

4. Procédé selon l'une des revendications 1 à 3, **caractérisé en ce que** le moyen de réduction des oxydes d'azote est introduit ensemble avec le combustible dans le dard de flamme sous-stoéchiométrique.

5. Procédé selon l'une des revendications 1 à 4, **caractérisé en ce que** le moyen de réduction des oxydes d'azote est introduit ensemble avec l'air primaire dans le dard de flamme sous-stoéchiométrique.

6. Procédé selon la revendication 5, **caractérisé en ce que** l'air de dard est soufflé dans la flamme, et **en ce que** le moyen de réduction des oxydes d'azote est introduit ensemble avec l'air de dard dans le dard de flamme sous-stoéchiométrique.
